# EUROPÄISCHE PATENTSCHRIFT

(11) **EP 2 908 036 B1**
(45) Veröffentlichungstag und Bekanntmachung des Hinweises auf die Patenterteilung: **17.02.2016**
(21) Anmeldenummer: 14155493.1
(22) Anmeldetag: 18.02.2014
(51) Int. Cl.: F16K 31/02, H05B 1/02, G05D 7/06

(54) **Schaltungsanordnung zur Einstellung eines Ventils**
Switching assembly for adjusting a valve
Circuit de réglage d'une soupape

(43) Veröffentlichungstag der Anmeldung: 19.08.2015
(73) Patentinhaber: Möhlenhoff GmbH, 38229 Salzgitter (DE)
(72) Erfinder: Neujahr, Marc, 31246 Lahstedt (DE)
(74) Vertreter: Döring, Roger

(56) Entgegenhaltungen:
- EP-A1- 1 035 456
- EP-A2- 0 627 808
- DE-A1- 3 140 472
- US-A1- 2005 109 767

## Beschreibung

Die Erfindung betrifft eine Anordnung mit einem Ventil und eine Schaltungsanordnung zur Einstellung desselben gemäß Patentanspruch 1.

Eine solche Schaltungsanordnung kann beispielsweise für Anlagen der Heizungs- und Lüftungstechnik eingesetzt werden. Sie kann grundsätzlich überall dort verwendet werden, wo durch ein Ventil eine Verstellbewegung durchgeführt werden soll. Es können dadurch beispielsweise Klappen bewegt oder lichte Rohrquerschnitte verändert werden. Ohne Einschränkung der allgemeinen Verwendbarkeit der Schaltungsanordnung nach der Erfindung beziehen sich die weiteren Ausführungen auf den Einsatz derselben zur Einstellung von Ventilen einer Warmwasser-Heizungsanlage.

Derartige Heizungsanlagen können in unterschiedlichen Gebäuden installiert werden, wie beispielsweise Bürogebäude, Krankenhäuser, Hotels, Mietshäuser oder Villen. Die Ventile der Heizungsanlagen können - je nach Gebäudetyp - an unterschiedlichen Stellen in Rohrleitungen eingebaut bzw. mit denselben verbunden werden. Solche Stellen sind beispielsweise Heizkreisverteiler, in denen eine größere Anzahl von Ventilen dicht beieinander angeordnet ist.

In der DE 31 40 472 C2 ist eine Anordnung beschrieben, bei welcher der Stößel eines Ventils durch Einwirkung von elektrischem Strom bewegt wird. Die Anordnung ist mit einem temperaturabhängigen Dehnkörper ausgerüstet, an dem ein elektrischer Widerstand als Heizelement angebracht ist, der zu seiner Erwärmung mit einer elektrischen Spannungsquelle verbunden wird. Ein beispielsweise von einem Thermostat oder einer Schaltuhr geliefertes Signal bewirkt, daß der Widerstand mit Strom versorgt wird. Durch die dann erzeugte Wärme wird der Arbeitskolben des Dehnkörpers und durch denselben der Stößel des Ventils verstellt. Der Stößel des bei dieser bekannten Anordnung in Ruhestellung geschlossenen Ventils wird dadurch entlastet und durch eine Ventilfeder in Richtung "Öffnung des Ventils" bewegt.

Der Erfindung liegt die Aufgabe zugrunde, die eingangs geschilderte Schaltungsanordnung so zu gestalten, daß das Heizelement unabhängig von der Art der eingesetzten elektrischen Spannungsquelle mit Strom versorgt werden kann.

Diese Aufgabe wird durch die Gesamtheit der Merkmale des Patentanspruchs 1 gelöst.

TRIAC und MOSFET sind seit langem bekannte, elektronische Bauteile. Ein TRIAC hat eine Steuerelektrode - im folgenden kurz "Gate" genannt - und zwei Hauptelektroden. Er stellt im Prinzip eine Antiparallelschaltung von zwei Thyristoren dar, so daß er Wechselstrom schalten kann. Dazu muß er nach jedem Nulldurchgang des Wechselstroms gezündet werden. Ein MOSFET ist ein Feldeffekttransistor mit den drei Elektroden "Gate" (Steuerelektrode), "Drain" (Abfluß) und "Source" (Quelle). Auf die grundsätzlich bekannte Wirkungsweise dieser beiden Bauteile wird im Folgenden nicht näher eingegangen. Aus der EP 0 627 808 A2 ist es auch bekannt, einen TRIAC in Reihe mit zwei in Reihe liegenden MOSFETs anzuordnen. Diese Druckschrift bezieht sich auf ein Steuerungssystem für einen elektrischen Umrichter, durch welchen die Frequenz von elektrischen Synchronmotoren zugeführtem Strom geändert werden kann.

Bei Einsatz der zu der Anordnung nach der Erfindung gehörenden Schaltungsanordnung kann ein Ventil durch Erwärmung des Heizelements sowohl mit Wechselstrom als auch mit Gleichstrom eingestellt werden, ohne daß an seinem Aufbau etwas geändert werden muß. Bei Verwendung von Wechselstrom wird der TRIAC durch den Prozessor mit ausreichend hoher Frequenz stromdurchlässig geschaltet, wobei gleichzeitig auch der MOSFET in der positiven Halbwelle des Wechselstroms durch den Prozessor stromdurchlässig geschaltet wird. In der negativen Halbwelle des Wechselstroms sorgt die Diode des MOSFETs für den notwendigen Stromfluß. Bei Einsatz von Gleichstrom erfolgt der erforderliche Stromfluß über den MOSFET. Dabei wird der TRIAC durch den Prozessor jedes Mal gezündet, wenn die Gleichspannungsquelle eingeschaltet wird. Durch den Prozessor und mittels eines Sensors zur Detektion der Position des Stößels des Ventils wird das Ventil bei dieser Schaltungsanordnung immer nur genau so lange für einen bestimmten Bruchteil einer Zeiteinheit, beispielsweise einer Sekunde, angesteuert, daß sich der Stößel ohne merkliche Regelschwingung zwischen einer oberen Position und einer unteren Position einstellen läßt.

Die Anordnung und die Schaltungsanordnung nach der Erfindung werden anhand der Zeichnungen als Ausführungsbeispiel erläutert.

Es zeigen:
Fig. 1 schematisch eine Anordnung zur Einstellung eines Ventils in beispielhafter Ausführungsform.
Fig. 2 eine Schaltungsanordnung nach der Erfindung, ebenfalls in schematischer Darstellung.

Das Ventil, das mit der Schaltungsanordnung dieser Anordnung eingestellt wird, kann sowohl den Zustand "stromlos offen" als auch den Zustand "stromlos geschlossen" haben. "Stromlos offen" bedeutet dabei, daß das Ventil geöffnet ist, wenn das Heizelement des zugehörigen Stellelements nicht erwärmt, also nicht mit Strom versorgt wird. Dieser Zustand ist beispielsweise in der DE 10 2009 040 098 A1 beschrieben. Der Zustand "stromlos geschlossen" entspricht dem entgegengesetzten Zustand, so wie er beispielsweise in der DE 31 40 472 C2 beschrieben ist. Bei Einschaltung der zur Schaltungsanordnung gehörenden Spannungsquelle wird das jeweilige Heizelement erwärmt, so daß das Ventil in den jeweils anderen Zustand überführt wird.

Das temperaturabhängige Stellelement kann ein Dehnelement entsprechend der DE 31 40 472 C2 oder ein Element aus einer Form-Gedächtnis-Legierung sein, wie sie beispielsweise in der EP 1 926 928 B1 beschrieben ist.

Die in Fig. 1 schematisch dargestellte Anordnung 1 ist mit einem als Dehnkörper 2 ausgeführten temperaturabhängigen Stellelement ausgerüstet. Die Anordnung 2 kann auf ein nur schematisch angedeutetes Ventil 3 aufgesetzt werden. Das Ventil 3 hat einen Stößel 4, der unter der Wirkung einer der Einfachheit halber nicht mit dargestellten Ventilfeder steht und in Richtung des Doppelpfeiles 5 zwischen einer Offenstellung und einer Schließstellung verstellbar ist. Der Stutzen 6 des Ventils 3 ist beispielsweise mit einem Gewinde ausgerüstet, auf welches ein Halter 7 aufgeschraubt werden kann, der zur Festlegung eines Gehäuses 8 der Anordnung 1 am Ventil 3 dient.

Die Anordnung 1 selbst besteht - ohne Gehäuse 8 und Halter 7 - aus dem temperaturabhängigen Dehnkörper 2, einem etwa topfartigen Stellglied 9 und einer Druckfeder 10. Der Dehnkörper 2 hat einen Arbeitskolben 11. Am Dehnkörper 2 ist außerdem ein als Heizelement 12 dienender elektrischer Widerstand angebracht, der über eine elektrische Leitung 13 und einen elektrischen Kontakt 14 an eine Spannungsquelle anschließbar ist. Als Heizelement wird mit Vorteil ein PTC-Widerstand eingesetzt.

Die Anordnung nach Fig. 1 arbeitet beispielsweise wie folgt:
Sobald die Anordnung 1 an eine Spannungsquelle angeschlossen ist, wird das Heizelement 12 erwärmt. Der Dehnkörper 2 dehnt sich dann aus, wodurch sein Arbeitskolben 11 aus demselben herausgedrückt wird. Er nimmt das Stellglied 9 in Richtung des Pfeiles 15 mit. Dadurch wird die Druckfeder 10 zusammengedrückt. Der Stößel 4 des Ventils 3 wird entlastet, so daß dasselbe durch seine Ventilfeder geöffnet wird. Wenn der Arbeitskolben 11 des Dehnkörpers 2 einen vorgebbaren Hub durchgeführt hat, wird das Heizelement 12 von der Spannungsquelle getrennt. Der Dehnkörper 2 kühlt ab und der Arbeitskolben 11 sowie das Stellglied 9 gehen in ihre Ausgangsposition zurück.

Mit der in Fig. 2 schematisch dargestellten Schaltungsanordnung kann das Heizelement 12 sowohl mit Wechselstrom als auch mit Gleichstrom versorgt werden.

Das Heizelement 12 ist dazu in einem Stromkreis angeordnet, der zwischen einer Spannungsquelle Ub und einem Bezugspotential M verläuft, bei dem es sich mit Vorteil um Masse bzw. Erdpotential handelt. Im Stromkreis liegen ein TRIAC 16 und ein MOSFET 17 in Reihe, und zwar in bevorzugter Ausführungsform zwischen dem Heizelement 12 und dem Bezugspotential M. Der TRIAC 16 ist zwischen dem Heizelement 12 und dem MOSFET 17 angeschlossen. Die Steuerelektroden bzw. Gates von TRIAC 16 und MOSFET 17 sind mit einem von einer Spannungsquelle gespeisten Prozessor 18 verbunden. Die Elektroden 19 (Drain) und 20 (Source) des MOSFETs 17 sind durch eine Diode 21 miteinander verbunden, die in Richtung des TRIACs 16 stromdurchlässig ist. Zur Schaltungsanordnung gehört auch ein nicht mit dargestellter, grundsätzlich bekannter Sensor, welcher die Position des Stößels 4 des Ventils erfaßt und entsprechende Signale an den Prozessor 18 liefert.

Die Spannungsquelle für den Prozessor 18 kann eine separate Spannungsquelle sein. Es kann aber auch die Spannungsquelle Ub eingesetzt werden. Die Reihenschaltung aus TRIAC 16 und MOSFET 17 könnte mit entsprechenden zusätzlichen elektronischen Bauteilen auch zwischen der Spannungsquelle Ub und dem Heizelement 12 angeordnet sein.

Die Schaltungsanordnung nach der Erfindung wird beispielsweise durch ein Signal eines Regelsystems aktiviert, beispielsweise in Verbindung mit einer Gebäudeleittechnik oder mit Thermostaten. Ihre bevorzugte Arbeitsweise wird im Folgenden anhand von zwei Beispielen erläutert, und zwar im Bespiel 1 bei Einsatz einer Wechselspannungsquelle und im Beispiel 2 bei Einsatz einer Gleichspannungsquelle. Beide Spannungsquellen liefern mit Vorteil eine Spannung von 24 V. In beiden Fällen erhält der Prozessor 18 auch ein Signal von dem Sensor, welcher die Position des Stößels des Ventils erfaßt. Das Heizelement 12 wird mittels der Schaltungsanordnung immer nur kurzzeitig angesteuert. Dadurch ist sichergestellt, daß die Position des Stößels 4 stetig, ohne merkliche Regelschwingung eingestellt werden kann.

### Beispiel 1

Wenn das Heizelement 12 erwärmt werden soll, wird der Prozessor 18 aktiviert. Er liefert nach Maßgabe der Frequenz der Wechselspannung, vorzugsweise 50 Hz, pro Halbwelle der Wechselspannung einen Zündimpuls an den TRIAC 16, der damit dauernd stromdurchlässig geschaltet wird. Gleichzeitig wird der MOSFET 17 in der positiven Halbwelle der Wechselspannung durch einen Steuerimpuls des Prozessors 18 stromdurchlassig geschaltet, während in der negativen Halbwelle der Wechselspannung die Diode 21 für den erforderlichen Stromfluß sorgt. Die Stromversorgung des Heizelements 12 bleibt solange bestehen, bis der Stößel des einzustellenden Ventils eine gewünschte Position erreicht hat. Durch ein dann beispielsweise vom Stößel selbst bzw. einem zu einer zugehörigen Überwachungsschaltung gehörenden Sensor ausgelöstes Signal kann daraufhin der Stromkreis unterbrochen werden, so daß das Heizelement 12 nicht mehr erwärmt wird.

### Beispiel 2

Die für den Einsatz einer Wechselspannung geschilderte Arbeitsweise der Schaltungsanordnung gilt grundsätzlich auch bei Einsatz einer Gleichspannungsquelle. Der Prozessor 18 liefert in diesem Fall ein Steuersignal an den MOSFET 17, der dann die Gleichspannung schaltet und dadurch für den erforderlichen Stromfluß sorgt. Gleichzeit mit dem Einschalten des MOSFETs 17 wird der TRIAC 16 durch einen Zündimpuls des Prozessors 18 einmal gezündet. Das muß:jedes Mal geschehen, wenn der MOSFET 17 durch einen Steuerimpuls des Prozessors 18 stromdurchlassig geschaltet wird, also insbesondere nach jedem neuen Einschaltvorgang.

## Patentansprüche

1. Anordnung mit einem Ventil (3), das einen unter der Wirkung einer Ventilfeder stehenden, in axialer Richtung verstellbaren Stößel (4) aufweist, bei welcher zur Verstellung des Stößels (4) ein mit einem in seiner Achsrichtung bewegbaren Arbeitskolben (11) ausgerüstetes temperaturabhängiges Stellelement am Ventil (3) befestigt ist, das durch ein an eine elektrische Spannungsquelle anschließbares, elektrisches Heizelement (12) beheizbar ist, und bei welcher eine Schaltungsanordnung vorhanden ist, **dadurch gekennzeichnet, dass** in der Schaltungsanordnung zur Einstellung des Ventils (3) in der Stromzuführung für das Heizelement (12) ein TRIAC (16) und ein MOSFET (17) in Reihe liegend angeordnet sind, deren Steuerelektroden mit einem Prozessor (18) verbunden sind, der Zündimpulse für den TRIAC (16) und Steuersignale für den MOSFET (17) abgibt, und in welcher zwischen den Elektroden Drain (19) und Source (20) des MOSFETs (17) eine in Richtung des TRIACs (16) durchlässige Diode (21) angeschlossen ist.

2. Schaltungsanordnung für eine Anordnung nach Anspruch 1, **dadurch gekennzeichnet, daß** die Reihenschaltung aus TRIAC (16) und MOSFET (17) zwischen dem Heizelement (12) und einem Bezugspotential (11) angeordnet ist, wobei der TRIAC (16) mit dem Heizelement (12) verbunden ist.

3. Schaltungsanordnung für eine Anordnung nach Anspruch 1 oder 2, **dadurch gekennzeichnet, daß** der TRIAC (16) bei Einsatz einer Wechselspannungsquelle pro Halbwelle der Wechselspannung durch den Prozessor (18) gezündet wird.

4. Schaltungsanordnung für eine Anordnung nach Anspruch 1 oder 2, **dadurch gekennzeichnet, daß** der TRIAC (16) bei Einsatz einer Gleichspannungsquelle bei jedem für die Beheizung des Heizelements (12) durchgeführten Einschaltvorgang durch den Prozessor (18) einmal gezündet wird.

## Claims

1. Arrangement comprising a valve (3), which has a valve tappet (4) that is subject to the action of a valve spring and is adjustable in an axial direction, in which arrangement, for the purpose of adjusting the valve tappet (4), a temperature-dependent actuating element equipped with a working piston (11) that is movable in its axial direction is fixed to the valve (3), which is heatable by an electrical heating element (12) that can be connected to an electrical voltage source, and in which arrangement a circuit arrangement is present, **characterized in that** there are arranged in the circuit arrangement for the purpose of setting the valve (3) in the current supply for the heating element (12) a TRIAC (16) and a MOSFET (17) connected in series, the control electrodes of which are connected to a processor (18), which delivers trigger pulses for the TRIAC (16) and control signals for the MOSFET (17), and a diode (21) forward-biased in the direction of the TRIAC (16) is connected in said circuit arrangement between the drain (19) and source (20) electrodes of the MOSFET (17).

2. Circuit arrangement for an arrangement according to claim 1, **characterized in that** the series circuit comprising TRIAC (16) and MOSFET (17) is arranged between the heating element (12) and a reference potential (11), wherein the TRIAC (16) is connected to the heating element (12).

3. Circuit arrangement for an arrangement according to claim 1 or 2, **characterized in that** the TRIAC (16), with the use of an AC voltage source, is triggered by the processor (18) per half-cycle of the AC voltage.

4. Circuit arrangement for an arrangement according to claim 1 or 2, **characterized in that** the TRIAC (16) with the use of a DC voltage source, is triggered once by the processor (18) upon each switch-on process carried out for the heating of the heating element (12).

## Revendications

1. Agencement comprenant une soupape (3) qui présente un poussoir (4) pouvant être déplacé dans la direction axiale, soumis à l'action d'un ressort de soupape, un actionneur dépendant de la température, équipé d'un piston de travail (11) déplaçable dans sa direction axiale, étant fixé à la soupape (3) en vue du déplacement du poussoir (4), lequel actionneur peut être chauffé par un élément chauffant électrique (12) pouvant être raccordé à une source de tension électrique, et un agencement de circuit étant prévu, **caractérisé en ce que** dans l'agencement de circuit, pour ajuster la soupape (3), un TRIAC (16) et un MOSFET (17) sont disposés en série dans l'alimentation électrique pour l'élément chauffant (12), dont les électrodes de commande sont connectées à un processeur (18) qui délivre des impulsions d'allumage pour le TRIAC (16) et des signaux de commande pour le MOSFET (17), et une diode (21) permettant le passage dans la direction du TRIAC (16) est raccordée entre les électrodes de drain (19) et de source (20) du MOSFET (17).

2. Agencement de circuit pour un agencement selon la revendication 1, **caractérisé en ce que** le circuit série constitué du TRIAC (16) et du MOSFET (17) est disposé entre l'élément chauffant (12) et un potentiel de référence (11), le TRIAC (16) étant connecté à l'élément chauffant (12) .

3. Agencement de circuit pour un agencement selon la revendication 1 ou 2, **caractérisé en ce que** le TRIAC (16) est allumé par le processeur (18) lors de l'utilisation d'une source de tension alternative pour chaque demi-onde de tension alternative.

4. Agencement de circuit pour un agencement selon la revendication 1 ou 2, **caractérisé en ce que** le TRIAC (16) est allumé une fois par le processeur (18) lors de l'utilisation d'une source de tension continue, pour chaque opération d'enclenchement effectuée pour le chauffage de l'élément chauffant (12).
